# EUROPÄISCHE PATENTANMELDUNG

(11) **EP 0 249 787 A2**
(43) Veröffentlichungstag der Anmeldung: **23.12.1987**
(21) Anmeldenummer: 87107858.0
(22) Anmeldetag: 30.05.1987
(51) Int. Cl.: A43B 7/02

(54) **Verfahren und Innensohle zur Erwärmung des Fusses des Trägers eines Schuhwerkes**

(30) Priorität: 18.06.1986 CH 2459/86
(71) Anmelder: Zellweger, Max, CH-8805 Richterswil (CH)
(72) Erfinder: Zellweger, Max, CH-8805 Richterswil (CH)
(74) Vertreter: Patentanwälte Schaad, Balass & Partner AG

(57) **Zusammenfassung**

In einer Innensohle (l) für einen Schuh sind mit einem Fluid gefüllte Hohlkörper (3 - 6) vorgesehen, von denen jeder als Rohr (7) mit geschlossenen Enden (8, 9) ausgebildet ist. Im Mittenbereich jedes Rohres (7) ist ein Drosselelement (l0) eingebaut, das die Rohre (7) in Teilhohlräume (ll, l2) unterteilt. Das Drosselelement (l0) weist Drosselkanäle (2l) auf, durch die die Teilhohlräume (ll, l2) miteinander verbunden sind. Dadurch, dass beim Gehen abwechselnd im Fersenbereich und im Zehenbereich ein Druck ausgeübt wird, wird das in den Teilhohlräumen (ll, l2) eingebrachte Fluid hin- und her durch die Drosselkanäle (2l) gepresst, wobei Wärme entsteht, die an die Umgebung abgegeben wird und hierbei den Fuss wärmt.

## Beschreibung

Die vorliegende Erfindung betrifft ein Verfahren zur Erwärmung des Fusses des Trägers eines Schuhwerkes sowie eine Innensohle für ein Schuhwerk mit einer Anordnung zum Erzeugen von Wärme.

Es ist vor allem bei Skischuhen bekannt, in die Innensohle eine elektrische Widerstandsheizung einzubauen, die von einem Akkumulator gespeist wird. Eine solche Lösung hat den Nachteil, dass die Wärmeerzeugung von einer äusseren Energiequelle abhängig ist, welche periodisch ersetzt werden muss. Daneben sind wärmeisolierende Einlegesohlen bekannt, welche zwar den unerwünschten Wärmeabfluss mehr oder weniger wirkungsvoll verhindern, jedoch nicht zur Erzeugung von Wärme ausgebildet sind.

Der vorliegenden Erfindung liegt nun die Aufgabe zugrunde, ein Verfahren bzw. eine Innensohle der eingangs genannten Art zu schaffen, das bzw. die auf einfache und zuverlässige Weise die Erzeugung von Wärme ermöglicht, ohne dass hiezu eine äussere Energiequelle nötig ist.

Diese Aufgabe wird erfindungsgemäss durch die Merkmale des kennzeichnenden Teils des Anspruches l bzw. des Anspruches 3 gelöst.

Die vorliegende Erfindung nützt die beim Gehen zwangsläufig vorhandene Wechselbelastung im Bereich der Ferse und des Fussballens bzw. der Zehen aus. Beim Aufsetzen der Ferse auf den Boden wird ein flüssiges oder gasförmiges Medium von einem im Fersenbereich angeordneten Hohlraum in einen im Bereich des Fussballens liegenden Hohlraum gefördert und dabei durch eine als Verengung im Strömungspfad des Mediums wirkende Drosselstelle hindurchgedrückt. Wird nachfolgend im Ballen- bzw. Zehenbereich ein Druck auf den in diesem Bereich liegenden Hohlraum ausgeübt, so wird das Medium durch die Drosselstelle hindurch wieder in den andern Hohlraum zurückgedrängt. Bei jedem Hindurchpressen des Mediums durch die Drosselstelle wird in der Sohle Wärme erzeugt, die zur Erwärmung des Fusses des Trägers des Schuhwerkes beiträgt.

Aus der veröffentlichten australischen Patentanmeldung Nr. 27 666/84 ist nun eine Einlegesohle für Schuhe bekannt, die aus zwei am Rand miteinander verschweissten Kunststofffolien besteht, die einen mit einer Flüssigkeit gefüllten Hohlraum festlegen. Die Flüssigkeit wird beim Abrollen des Fusses örtlich verdrängt und wird somit innerhalb des Hohlraumes bewegt. Um ein Verdrängen der Flüssigkeit auf direktestem Wege von hinten nach vorne und umgekehrt zu vermeiden, sind im Innern des Hohlraumes Schikanen in Form von Trennwänden angeordnet. Diese bekannte Einlegesohle dient zum Absorbieren der beim Gehen auftretenden Schläge und entfaltet weiter eine gewisse Massagewirkung, ohne dass jedoch eine Wärmeentwicklung auftritt.

Eine Einlegesohle ähnlicher Art ist aus der US-PS 3,87l, ll7 bekannt. Diese Einlegesohle weist ebenfalls einen mit einer Flüssigkeit gefüllten Hohlraum auf, der durch Trennwände in eine Vielzahl von Kammern unterteilt ist. Dieser Hohlraum ist im Bereich der Fussspitze und im Fersenbereich an eine im Schuhwerk angeordnete Kühlanordnung angeschlossen, durch die beim Gehen die Flüssigkeit aus dem Hohlraum hindurchgedrückt wird. Um eine gerichtete Flüssigkeitsströmung von der Spitze zur Ferse und anschliessend durch die Kühlanordnung hindurch sicherzustellen, sind im Innern des Hohlraumes Einwegventile angeordnet. Bei dieser Sohle wird somit einer Wärmeentwicklung im Schuh gezielt entgegengewirkt.

Aus der US-PS 4,l23,855 ist ebenfalls eine Einlegesohle der vorstehend genannten Art bekannt, die aus zwei entlang des Randes miteinander verbundenen Folien gebildet ist, die einen flüssigkeitsgefüllten Hohlraum umschliessen. Dieser Hohlraum ist ebenfalls durch Schikanen, welche durch Trennwände gebildet sind, unterteilt. Diese Schikanen verhindern, dass beim Gehen die Flüssigkeit auf direktem Weg von hinten nach vorn und umgekehrt verdrängt wird. Mit dieser Massnahme wird eine erhöhte Massagewirkung angestrebt. Diese Einlegesohle ist weiter mit einer Anzahl von durchgehenden Ventilationsöffnungen versehen, die quer zur Längserstreckung der Sohle verlaufen. Mit diesen Ventilationsöffnungen wird bezweckt, dass ein Erwärmen des Fusses verhindert wird, was bedeutet, dass auch bei dieser Sohle einer Wärmeentwicklung im Schuhwerk entgegengewirkt wird.

Im folgenden werden anhand der Zeichnung Ausführungsbeispiele des Erfindungsgegenstandes näher erläutert. Es zeigt rein schematisch:
Fig. l einen Längsschnitt durch eine Innensohle für einen Schuh mit einer Vorrichtung zur Wärmeerzeugung,
Fig. 2 im Längsschnitt eine weitere Ausführungsform einer Innensohle mit einer Vorrichtung zur Wärmeerzeugung,
Fig. 3 einen Schnitt längs der Linie III - III in Fig. 2, welcher eine erste Ausführungsform eines Drosselelementes für die in Fig. l und 2 dargestellten Vorrichtungen zur Wärmeerzeugung zeigt,
Fig. 4 in gegenüber der Fig. 3 vergrössertem Massstab und im Schnitt ein Drosselelement ähnlich demjenigen nach Fig. 3, jedoch mit einer einstellbaren Drosselung,
Fig. 5 im Schnitt eine weitere Ausführungsform eines als Blende ausgebildeten Drosselelementes, und
Fig. 6 im Schnitt ein als poröser Körper ausgebildetes Drosselelement.

Die in Fig. l dargestellte Ausführungsform zeigt eine Innensohle l, in welcher eine Ausnehmung 2 ausgespart ist. Die Ausnehmung 2 dient der Aufnahme einer beim Gehen aktivierbaren Vorrichtung zur Wärmeerzeugung.

Die Innensohle l kann entweder als Fussbett eines Schuhs ausgebildet und somit Teil des Schuhs sein oder eine Einlegesohle sein, die in einen Schuh eingelegt wird. Ist die Sohle l Teil eines Schuhs, liegt die Ausnehmung 2 vorzugsweise in der Brandsohle und in einem Teil des Sohlenleders. Die Sohle l kann aus Gummi oder Kunststoff verschiedener Stärke und Profilierung bestehen. Vorzugsweise wird die Sohle l aus Kunststoff geschäumt.

Die in der Ausnehmung 2 untergebrachte Vorrichtung zur Wärmeerzeugung setzt sich bei der Ausführungsform gemäss Fig. l aus einer Anzahl Hohlkörper 3, 4, 5, 6 zusammen, die alle gleich ausgeführt sind. Jeder Hohlkörper 3 - 6 besteht aus einem Rohr 7, das an seinen Enden 8, 9 verschlossen ist und aus einem im Rohr 7 angeordneten Drosselelement l0. Das Drosselelement l0 unterteilt den Hohlkörper 3 - 6 in zwei Teilhohlräume ll, l2, die sich im Bereich der Ferse bzw. des Fussballens befinden. Das Drosselelement l0 liegt etwa im Mittenbereich der Sohle l, d.h. im Bereich der Fusswölbung.

Das Rohr 7 besteht aus einem flexiblen Material, z.B. aus einem Kunststoff mit geringer Elastizität, und kann einen kreis-, oval-, rechteck- oder polygonförmigen oder einen andern geeigneten Querschnitt aufweisen. Wird als Querschnitt des Rohres 7 ein schmaler rechteckförmiger Querschnitt gewählt, bilden die Rohre einen plattenförmigen Körper geringer Stärke, welcher problemlos in der Sohle l untergebracht werden kann.

In Fig. 2 ist eine weitere Ausführungsform einer Sohle l dargestellt, bei welcher anstelle des Teilhohlraumes ll, bzw. l2 der Hohlkörper 3 - 6 in Fig. l ein einziger Teilhohlraum l3, bzw. l4 vorhanden ist. Die Sohle l weist somit einen geschlossenen Hohlraum l5 auf, der von einer im Schnitt dargestellten, elastisch deformierbaren Wand l6 umgeben ist. Die Wandstärke der Wand l6 kann auch beliebig ausgebildet sein und unterschiedlich dicke Wandstärken aufweisen, so z.B. im Zehenbereich l7, in welchem die Wandstärke vergrössert ist. Die beiden Teilhohlräume l3 und l4 sind durch ein Drosselelement 20 voneinander getrennt, das im Bereich der Fusswölbung liegt.

Bei beiden Ausführungsformen weisen die Drosselelemente l0, 20 Drosselkanäle 2l auf, die die Teilhohlräume ll, l2 bzw. l3, l4 miteinander verbinden. Die Teilhohlräume ll, l2 und l3, l4 sind mit einer geeigneten Flüssigkeit oder einem geeigneten Gas gefüllt.

Zweckmässigerweise wird ein Fluid verwendet, das bei den auftretenden Temperaturen, z.B. zwischen -30°C bis +40°C, eine konstante Zähigkeit aufweist.

Beim Gehen wird nun abwechselnd auf einen der deformierbaren Teilhohlräume ll, l2 bzw. l3, l4 ein grösserer Druck ausgeübt als auf den andern Teilhohlraum. Dadurch wird das Fluid verdrängt. Beim Abrollen des Fusses wird das Fluid daher vom Fersenbereich in den Zehenbereich gedrückt und anschliessend wieder zurückbewegt. Dabei wird das verdrängte Fluid durch die Drosselkanäle 2l gepresst, welche eine Verengung im Strömungspfad des Fluids bilden. Beim Durchgang des Fluids durch die Drosselkanäle 2l entsteht Wärme, die an die Umgebung abgegeben wird und eine Erwärmung des auf der Sohle l aufliegenden Fusses bewirkt.

In Fig. 3 bis 6 sind einige Beispiele von möglichen Ausführungsformen des Drosselelementes l0 bzw. 20 mit den Drosselkanälen 2l gezeigt. In Fig. 3 ist das Drosselelement l0, 20 ein im wesentlichen formsteifer Körper, z.B. aus Kunststoff, in dem die Drosselkanäle 2l angeordnet sind. Der in Fig. 3 gezeigte Drosselkanal 2l ist in der Art einer Kapillare 25 mit geradlinigem Verlauf ausgebildet. In Fig. 3 ist zudem dargestellt, dass die Hohlkörper 3 - 6 bzw. der Hohlraum l5 mit zusätzlichen Schichten 22, 23 überdeckt sind, wobei die Schicht 22 eine Isolierschicht, z.B. als Teil des Sohlenleders, sein kann. Die gestrichelt gezeichnete Deckschicht 23 kann z.B. aus Leder, Kunststoff oder einem andern geeigneten Material bestehen und als Auflage für den Fuss dienen.

Das Drosselelement l0, 20 nach Fig. 4 weist gleich wie bei der Ausführungsform gemäss Fig. 3 ebenfalls einen kapillarförmigen Drosselkanal 2l auf. Im Körper dieses Drosselelementes l0, 20 ist ein in seiner Lage verstellbarer Stift 26 angeordnet, mit welchem der Durchgang durch den Kanal 2l mehr oder weniger verengt werden kann. Damit kann die Wärmeentwicklung im Drosselelement l0, 20 dosiert werden.

Wie Fig. 5 zeigt, kann das Drosselelement l0, 20 anstatt mit Drosselkanälen 2l mit einer oder mehreren Blenden 27 versehen sein. In Fig. 5 ist nur eine Drosselblende 27 dargestellt, jedoch ist es auch möglich, im Körper des Drosselelementes l0, 20 zwei oder mehr Blenden 27 anzu ordnen.

Das Drosselelement l0, 20 nach Fig. 6 ist als durchlässiger, poröser Körper ausgebildet, durch den das beim Gehen verdrängte Fluid hindurchgedrückt wird.

Die beschriebenen Vorrichtungen zur Wärmeerzeugung sind sehr einfach im Aufbau und auch in der Wirkungsweise und erlauben ohne zusätzliche Energiequelle Wärme in einem Schuhwerk zu erzeugen, da hiezu lediglich die beim Gehen auf die Sohle l ausgeübten, wechselnden Druckkräfte benützt werden. Dies ergibt eine einfach und zuverlässige Ausführung, die entweder in der Sohle eines Schuhs, gegebenenfalls auswechselbar, oder in einer Einlegesohle eingebaut sein kann. Es ist ohne weiteres möglich, die Dicke der Vorrichtung verhältnismässig klein zu halten, so dass die Sohle nicht wesentlich dicker wird als eine Sohle üblicher Art.

Es versteht sich, dass die Sohle l in verschiedenen Teilen auch anders als wie in den Figuren gezeigt ausgebildet werden kann. So können die Teilhohlräumen ll, l2 und l3, l4 jede beliebige geeignete Form haben. Im weitern kann es von Vorteil sein, bei der Ausführungsform gemäss Fig. 2 die Teilhohlräume l3, l4 durch in Längsrichtung der Sohle l verlaufende Trennwände zu unterteilen, um sicherzustellen, dass das Fluid beim Gehen in Schuhlängsrichtung strömt und nicht quer dazu.

Auch können die Drosselelemente l0, 20 auf andere als die gezeigte Weise ausgestaltet werden.

## Patentansprüche

1. Verfahren zur Erwärmung des Fusses des Trägers eines Schuhwerkes, bei welchem Wärme in der Innensohle (l) des Schuhwerkes erzeugt wird, dadurch gekennzeichnet, dass beim Gehen ein Fluid zwischen zwei geschlossenen, bei Druckbelastung sich verformenden Hohlräumen (ll, l2; l3, l4) hin und her gefördert wird und dabei das Fluid durch eine zwischen den Hohlräumen (ll, l2; l3, l4) angeordnete Verengung (l0, 20, 2l) gedrückt wird, so dass dabei eine Wärmeerzeugung stattfindet.

2. Verfahren nach Anspruch l, dadurch gekennzeichnet, dass das Fluid von einem ersten, im Fersenbereich liegenden Hohlraum (ll; l3) durch die Verengung (l0, 20, 2l) hindurch in einen zweiten, im Bereich des Fussballens bzw. der Zehen liegenden Hohlraum (l2; l4) und wieder zurück in den ersten Hohlraum (ll; l3) gedrückt wird.

3. Innensohle für ein Schuhwerk mit einer Anordnung (l0, ll, l2; l3, l4, 20) zum Erzeugen von Wärme, gekennzeichnet durch zwei über eine Verengung (l0, 20, 2l) strömungsmässig miteinander verbundene, geschlossene Hohlräume (ll, l2; l3, l4), die mit einem Fluid gefüllt und bei Druckbelastung verformbar sind.

4. Innensohle nach Anspruch 3, dadurch gekennzeichnet, dass der eine Hohlraum (ll; l3) im Fersenbereich und der andere Hohlraum (l2; l4) im Bereich des Fussballens bzw. der Zehen angeordnet ist.

5. Innensohle nach Anspruch 3 oder 4, dadurch gekennzeichnet, dass die Verengung durch ein Drosselelement (l0, 20) gebildet ist, das vorzugsweise im Bereich der Fusswölbung angeordnet ist.

6. Innensohle nach Anspruch 5, dadurch gekennzeichnet, dass das Drosselelement (l0, 20) wenigstens einen Drosselkanal (2l) aufweist.

7. Innensohle nach Anspruch 6, gekennzeichnet durch eine Einstellanordnung (26) zum Verändern des Durchflussquerschnittes des Drosselkanals (2l).

8. Innensohle nach Anspruch 5, dadurch gekennzeichnet, dass das Drosselelement (l0, 20) wenigstens eine Drosselblende (27) aufweist.

9. Innensohle nach Anspruch 5, dadurch gekennzeichnet, dass das Drosselelement (l0, 20) als fluiddurchlässiger, poröser Körper ausgebildet ist.

l0. Innensohle nach einen der Ansprüche 3 - 9 dadurch gekennzeichnet, dass jeder Hohlraum (ll, l2; l3, l4) in Kammern unterteilt ist, die sich im wesentlichen in Sohlenlängsrichtung erstrecken.

11. Innensohle nach Anspruch l0, gekennzeichnet durch eine Anzahl von sich in Sohlenlängsrichtung erstreckenden, geschlossenen Hohlkörpern (3 - 6), die nebeneinander angeordnet sind und Kammern bilden, die durch das Drosselelement (l0) in Teilhohlräume (ll, l2) unterteilt sind.

12. Innensohle nach einem der Ansprüche 3 - ll, dadurch gekennzeichnet, dass die Hohlräume (ll, l2; l3, l4) mit einem Fluid gefüllt sind, welches innerhalb des in der Atmosphäre auftretenden Temperaturbereiches, z.B. von -30° C bis +40° C, annähernd konstante Zähigkeit aufweist.

13. Innensohle nach einen der Ansprüche 3 - l2, dadurch gekennzeichnet, dass sie als Einlegesohle ausgebildet ist.

14. Schuhwerk mit eingebauter Innensohle nach einem der Ansprüche 3 - l2.
